# EUROPÄISCHE PATENTSCHRIFT

(11) **EP 0 938 628 B1**
(45) Veröffentlichungstag und Bekanntmachung des Hinweises auf die Patenterteilung: **09.10.2002**
(21) Anmeldenummer: 97951152.4
(22) Anmeldetag: 08.11.1997
(51) Int. Cl.: F02M 35/10

(54) **ANSAUGMODUL FÜR EINEN VERBRENNUNGSMOTOR**
SUCTION MODULE FOR AN INTERNAL COMBUSTION ENGINE
MODULE D'ADMISSION POUR UN MOTEUR A COMBUSTION INTERNE

(30) Priorität: 14.11.1996 DE 19647184
(43) Veröffentlichungstag der Anmeldung: 01.09.1999
(73) Patentinhaber: FILTERWERK MANN & HUMMEL GmbH, 71631 Ludwigsburg (DE)
(72) Erfinder: ERNST, Volker, D-74343 Sachsenheim (DE); KLOTZ, Arthur, D-71686 Remseck (DE); LEIPELT, Rudolf, D-71672 Marbach (DE); SCHERMULY, Thomas, D-74538 Rosengarten (DE)
(74) Vertreter: Voth, Gerhard, Dipl.-Ing.
(86) Internationale Anmeldenummer: EP9706213
(87) Internationale Veröffentlichungsnummer: WO98021468

(56) Entgegenhaltungen:
- WO-A-96/35869
- DE-A- 2 457 155
- US-A- 4 141 879
- US-A- 5 003 933
- ERIC CULP: "3-d blow molding helps retain, gain markets" MODERN PLASTICS INTERNATIONAL, Bd. 23, Nr. 6, Juni 1993, LAUSANNE, Seiten 19-20, XP000369911

## Beschreibung

Die Erfindung betrifft ein Ansaugmodul für einen Verbrennungsmotor nach dem Oberbegriff des Hauptanspruchs.

### Stand der Technik

Es ist beispielsweise aus dem Aufsatz "Kunststoff-Saugrohre -erste Erfahrungen und Versuchsergebnisse", Axel Kamprath, aus ATZ, Automobiltechnische Zeitschrift 87, 1985 (10), Seiten 519-528, bekannt, Kunststoffrohre als Luftansaugrohre für die Verbrennungsluftzufühung an Kraftfahrzeugmotoren vorzusehen. Insbesondere um die Nachteile herkömmlicher Aluminium-Druckgußteile, wie hohe Herstellungskosten und die Notwendigkeit der Nachbearbeitung rauher Oberflächen, zu vermeiden, wird hier vorgeschlagen Saugrohre aus Kunststoff herzustellen.

Die herkömmlichen Herstellungsverfahren zur Ausformung dreidimensionaler Rohrstrukturen aus Kunststoff sind beispielsweise ein sogenanntes Kernausschmelzverfahren oder die Vorfertigung von Halbschalen, die nach dem Zusammenfügen erneut mit Kunststoff umspritzt werden.

Beim Kernausschmelzverfahren wird zunächst ein Kern (z.B. aus einer Zinn/Wismut-Legierung) für das auszuformende Rohr gegossen, der dem Hohlraum dieses Rohres entspricht. Dieser Kern wird mit dem Kunststoff umspritzt und anschließend ausgeschmolzen, so daß das hohle Rohr zurückbleibt. Dieses bekannte Verfahren ist nachteilig, da hinsichtlich des druckfesten Kernmaterials hohe Ansprüche gestellt werden und der Herstellungsprozeß sehr aufwendig und zeitintensiv ist. Die Vorfertigung von Halbschalen als andere Herstellungsmöglichkeit verursacht relativ hohe Werkzeugkosten und ist auch dadurch nachteilig, daß die notwendige dichte Verbindung der beiden Halbschalen zusätzliche Flansche oder weitere Fertigungsschritte notwendig macht.

Aus der DE-A-2 457 155 ist ein Ansaugmodul mit einem Luftansaugrohr aus Kunststoff und einer Flanschverbindung zum Lufteinlaß an einem Zylinderkopfgehäuse bekannt. Das Luftansaugrohr liegt in einem Gehäuseteil des Ansaugmoduls wobei der Luftauslaß des Luftansaugrohres in einen Verbindungsbereich des Gehäuseteils zum Zylinderkopfgehäuse geführt ist und wobei sich am Verbindungsbereich des Gehäuseteils ein mit dem Gehäuseteil einstückiger Flansch befindet mit dem das Gehäuseteil dichtend an den Lufteinlaß des Zylinderkopfgehäuses anfügbar ist. Ein Nachteil dieses Ansaugmoduls ist das aufwendige Herstellverfahren des Luftansaugrohres und die Prozeßsicherheit bei der Verbindung des Luftansaugrohres mit dem Gehäuse.

Aus der US-A-4 141 879 ist es bekannt, thermoplastisches Material mittels Blasverfahren zu gestalten. Eine spezielle Gestaltung von Ansaugmodulen ist diesem Stand der Technik nicht zu entnehmen.

### Aufgabenstellung

Der Erfindung liegt die Aufgabe zugrunde, ein Ansaugmodul für einen Verbrennungsmotor nach dem Oberbegriff des Hauptanspruchs auf einfache Weise so fortzubilden, daß eine einfache Herstellung möglich ist und damit eine gut abzudichtende Ansaugvorrichtung aufbaubar ist.

### Vorteile der Erfindung

Das erfindungsgemäße Ansaugmodul löst die gestellte Aufgabe mit den im Kennzeichen des Häuptanspruchs angegebenen Merkmalen. Vorteilhaft ist dieses erfindungsgemäße Ansaugmodul dadurch, daß durch die Verwendung eines Kunststoff-Blasteils als Luftansaugrohr ein einfaches Herstellungsverfahren auch für komplexere dreidimensionale Rohrstrukturen anwendbar ist. Der notwendige dichte Anschluß des Ansaugrohrs an das Zylinderkopfgehäuse des Verbrennungsmotors wird in vorteilhafter Weise dadurch sichergestellt, daß das Gehäuse der Ansaugvorrichtung über einen Plansch dicht angefügt wird, wobei das Ansaugrohr im Gehäuse gehalten ist und selbst keinen dichten Anschluß an das Zylinderkopfgehäuse benötigt.

Der Zusammenbau des Ansaugmoduls erfolgt in einfacher Weise durch eine Befestigung des Ansaugrohrs, beispielsweise mittels einer Blatt- oder Klammerfeder in mindestens einer der Halbschalen des Gehäuses, durch ein dichtes Aneinanderfügen der Halbschalen des Gehäuses und der anschließenden Montage des Flansches des Gehäuses des Ansaugmoduls auf dem Zylinderkopfgehäuse des Verbrennungsmotors. Das Gehäuse des Ansaugmoduls ist hierbei in vorteilhafter Weise aus sehr temperaturtestem glasfaserverstärktem Polyamid und das Ansaugrohr als Blasrohr aus Polyamid gefertigt.

Die Flexible Anbringung des Ansaugrohrs ermöglicht auf einfache Weise die optimale Auswahl eines Ansaugrohrs hinsichtlich der geometrischen Gestaltung und insbesondere der Einsatz eines Saugrohrs mit einer angepassten Länge im weitgehend unveränderten Gehäuse.

### Zeichnung

Ein Ausführungsbeispiel des erfindungsgemäßen Ansaugmoduls wird anhand der Zeichnung erläutert, die einen Schnitt durch ein Ansaugrohr in einem Gehäuse zeigt.

### Beschreibung des Ausführungsbeispiels

In der Figur ist ein Schnitt durch ein Gehäuse 1 eines Ansaugmoduls für einen hier, bis auf eine Montagefläche am Zylinderkopfgehäuse 2, nicht dargestellten Verbrennungsmotor eines Kraftfahrzeuges gezeigt. Durch das Ansaugmodul wird ein Luftstrom gemäß Pfeil 3 in Richtung zu den Einlaßöffnungen im Zylinderkopfgehäuse 2 angesaugt. Die Rohluft im Einlaß 4 des Ansaugmoduls wird durch einen Luftfilter 5 in den Reinraumbereich 6 des Ansaugmoduls geführt.

Im unteren Gehäuseteil 7 des Gehäuses 1 ist ein Luftansaugrohr 8 eingefügt, das komplett als Blasrohr aus Polyamid gefertigt ist. Die Länge des Saugrohres 8 kann dabei auch an die Gegebenheiten des Verbrennungsmotors angepaßt sein und beispielsweise auch eine Verlängerung 8' mit einschlieβen. Das Luftansaugrohr 8 ist beispielsweise über eine Blatt- oder Klammerfeder 9 am unteren Gehäuseteil 7 gehalten. Der Luftauslaßbereich des unteren Gehäuseteils 7 ist als Flansch 10 ausgebildet, welcher innen ein Ende 11 des Luftansaugrohrs 8 aufnimmt und außen auf dem Zylinderkopfgehäuse 2 befestigbar ist. Zur Abdichtung des unteren Gehäuseteils 7 zum Zylinderkopfgehäuse 2 ist eine Dichtung 12 vorhanden, die mittels einer Befestigungsvorrichtung 13 an den Zylinderkopf 2 gepreßt wird.

Die angesaugte Luft kann somit aus dem Reinraumbereich 6 über einen Reinluftaustritt 15 zu einer hier nicht dargestellten Drosselklappe und anschließend über einen Reinlufteintritt 14 in das, insbesondere hinsichtlich der Schallemission räumlich optimierte, Luftansaugrohr 8 und dann direkt in den Einlaß am Zylinderkopf 2 gelangen. Eine dichtende Befestigung ist hier nur zwischen dem Flansch 10 des aus sehr belastbaren und temperaturfesten Material gefertigten Gehäuseteils 7 und dem u.U. recht hohe Temperaturen erzeugenden Zylinderkopfgehäuse 2 notwendig, eine dichte Anordnung zwischen dem Luftansaugrohr 8 aus Polyamid und dem Zylinderkopfgehäuse 2 ist hier nicht erforderlich. Auch eine Abdichtung zwischen dem Luftansaugrohr 8 und dem unteren Gehäuseteil 7 ist nicht kritisch, da eine eventuelle Nebenluft nur aus dem Reinraumbereich 6 angesaugt wird.

## Patentansprüche

1. Ansaugmodul für einen Verbrennungsmotor
- mit einem Luftansaugrohr (8) aus Kunststoff und einer Flanschverbindung zum Lufteinlaß am Zylinderkopfgehäuse (2) des Verbrennungsmotors, wobei
- das Luftansaugrohr (8) in einem Gehäuseteil (7) des Ansaugmoduls liegt, wobei der Luftauslaß (11) des Luftansaugrohres (8) in einem Verbindungsbereich des Gehäuseteils (7) zum Zylinderkopfgehäuse (2) geführt ist, wobei
- sich am Verbindungsbereich des Gehäuseteils (7) zum Zylinderkopfgehäuse (2) ein mit dem Gehäuseteil (7) einstückiger Flansch (10) befindet, mit dem das Gehäuseteil (7) dichtend an den Lufteinlaß des Zylinderkopfgehäuses (2) anfügbar ist und
**dadurch gekennzeichnet, daß**
- das Luftansaugrohr (8) ein einstückiges Blasteil aus Kunststoff ist und
- das Luftansaugrohr (8) mittels einer Feder (9) am Gehäuse (7) befestigt ist.

2. Ansaugmodul nach Anspruch 1, **dadurch gekennzeichnet, daß**
- das Gehäuseteil (7) aus zwei dicht aneinanderfügbaren Halbschalen besteht, wobei durch das Zusammenfügen der Halbschalen das Luftansaugrohr (8), insbesondere an der Verbindung zum Zylinderkopfgehäuse (2), fest eingeschlossen ist.

3. Ansaugmodul nach Anspruch 1 oder 2, **dadurch gekennzeichnet, daß**
- das Gehäuseteil (7) aus glasfaserverstärktem Polyamid besteht.

4. Ansaugmodul nach einem der vorhergehenden Ansprüche, **dadurch gekennzeichnet, daß**
- das Luftansaugrohr (8) eine an die Gegebenheiten des Verbrennungsmotors angepasste Länge aufweist.

5. Ansaugmodul nach einem der vorhergehenden Ansprüche, **dadurch gekennzeichnet, daß**
- das Luftansaugrohr (8) aus Polyamid (PA) hergestellt ist.

6. Ansaugmodul nach einem der Ansprüche 1 bis 3, **dadurch gekennzeichnet, daß**
- das Luftansaugrohr (8) aus Polypropylen (PP) hergestellt ist.

7. Ansaugmodul nach einem der vorhergehenden Ansprüche, **dadurch gekennzeichnet, daß**
- zwischen dem Flansch (10) und dem Zylinderkopfgehäuse (2) eine Dichtung (12) zur Verhinderung des Ansaugens von Nebenluft aus dem Motorraum angeordnet ist.

## Claims

1. Intake module for an internal combustion engine,
- including an air intake pipe (8) formed from plastics material and a flange connection with the air inlet on the cylinder head housing (2) of the internal combustion engine,
- the air intake pipe (8) lying in a housing part (7) of the intake module, the air outlet (11) of the air intake pipe (8) extending in a region where the housing part (7) is connected to the cylinder head housing (2), and
- a flange (10), which is integral with the housing part (7), being situated at the region where the housing part (7) is connected to the cylinder head housing (2), by means of which flange the housing part (7) is sealingly attachable to the air inlet of the cylinder head housing (2),
**characterised in that**
- the air intake pipe (8) is a one-piece blow-moulded part formed from plastics material, and
- the air intake pipe (8) is secured on the housing (7) by means of a spring (9).

2. Intake module according to claim 1, **characterised in that**
- the housing part (7) comprises two half-shells which are tightly attachable to each other, the air intake pipe (8) being securedly enclosed, more especially at the junction with the cylinder head housing (2), as a result of the half-shells being joined together.

3. Intake module according to claim 1 or 2, **characterised in that**
- the housing part (7) is formed from glass fibre-reinforced polyamide.

4. Intake module according to one of the preceding claims, **characterised in that**
- the air intake pipe (8) has a length adapted to the specifications of the internal combustion engine.

5. Intake module according to one of the preceding claims, **characterised in that**
- the air intake pipe (8) is produced from polyamide (PA).

6. Intake module according to one of claims 1 to 3, **characterised in that**
- the air intake pipe (8) is produced from polypropylene (PP).

7. Intake module according to one of the preceding claims, **characterised in that**
- a seal (12) is disposed between the flange (10) and the cylinder head housing (2) to prevent secondary air from being drawn-in from the engine compartment.

## Revendications

1. Module d'admission pour un moteur à combustion interne comprenant :
- une tubulure d'aspiration d'air (8) en matière plastique et une liaison par bride à l'entrée d'air de la culasse (2) du moteur à combustion interne,
- la tubulure d'aspiration (8) étant située dans une partie du boîtier (7) du module d'aspiration et la sortie d'air (11) de la tubulure d'aspiration (8) passant dans la zone de liaison de la partie de boîtier (7) à la culasse (2), avec
- au niveau de la zone de liaison de la partie de boîtier (7) et de la culasse (2), une bride (10) faisant corps avec la partie de boîtier (7), bride par laquelle la partie de boîtier (7) est assemblée de manière étanche à l'entrée d'air de la culasse (2),
**caractérisé en ce que**
la tubulure d'aspiration d'air (8) est une pièce en matière plastique, soufflée, en une seule partie, et
la tubulure d'aspiration (8) est fixée à l'aide d'un ressort (9) au boîtier (7).

2. Module d'admission selon la revendication 1,
**caractérisé en ce que**
la partie de boîtier (7) est formée de deux demi-coquilles assemblées de manière étanche, la tubulure d'aspiration d'air (8) étant enfermée solidairement par l'assemblage des deux demi-coquilles notamment à la jonction avec la culasse (2).

3. Module d'admission les revendications 1 ou 2,
**caractérisé en ce que**
la partie de boîtier (7) est en polyamide renforcé par des fibres de verre.

4. Module d'admission selon l'une quelconque des revendications précédentes,
**caractérisé en ce que**
la tubulure d'aspiration (8) a une longueur adaptée aux paramètres du moteur à combustion interne.

5. Module d'admission selon l'une quelconque des revendications précédentes,
**caractérisé en ce que**
la tubulure d'aspiration (8) est en polyamide (PA).

6. Module d'admission selon l'une quelconque des revendications 1 à 3,
**caractérisé en ce que**
la tubulure d'aspiration d'air (8) est en polypropylène (PP).

7. Module d'admission selon l'une quelconque des revendications précédentes,
**caractérisé par**
un joint (12) entre la bride (10) et la culasse (2) pour éviter l'aspiration d'air secondaire de l'enceinte du moteur
